# EUROPÄISCHE PATENTSCHRIFT

(11) **EP 1 118 464 B1**
(45) Veröffentlichungstag und Bekanntmachung des Hinweises auf die Patenterteilung: **31.01.2007**
(21) Anmeldenummer: 00128043.7
(22) Anmeldetag: 21.12.2000
(51) Int. Cl.: B41F 33/00

(54) **Einrichtung einer Qualitätskontrolle**
Device of a quality control
Dispositif d'un contrôle de la qualité

(30) Priorität: 19.01.2000 DE 20000831 U
(43) Veröffentlichungstag der Anmeldung: 25.07.2001
(73) Patentinhaber: MAN Roland Druckmaschinen AG, 63075 Offenbach (DE)
(72) Erfinder: Beutler, Thomas, 64839 Münster (DE)

(56) Entgegenhaltungen:
- EP-A- 0 922 410
- DE-C- 3 607 984
- DE-U- 9 421 439
- US-A- 5 323 695

## Beschreibung

Die Erfindung betrifft eine Einrichtung zur Qualitätskontrolle gemäß dem Oberbegriff von Anspruch 1.

### [Stand der Technik]

Auf Druckmaschinen hergestellte Druckbogen werden zur Qualitätskontrolle auf Abstimmpulte aufgelegt und visuell und/oder messtechnisch begutachtet. Derartige Pulte weisen als Auflage für den Druckbogen eine ebene bzw. leicht gekrümmte Oberfläche auf. Die die Oberfläche des Pultes bildende Auflage verläuft bevorzugt zum Betrachter hin geneigt, wodurch die visuelle Inspektion des Druckbogens erleichtert wird. Dem Pult ist zusätzlich eine Beleuchtungseinrichtung zugeordnet, durch welche der Bogen blend- und glanzfrei ausgeleuchtet wird.

Eine Einrichtung zur Qualitätskontrolle der oben genannten Art ist insbesondere aus der DE 44 13 239 A1 bekannt. Um Bogen unterschiedlicher Größe sowie auch bei unterschiedlicher Sujetverteilung in bequemer Weise visuell begutachten zu können, sind die Auflagen für die Bogen vorzugsweise höhen- und/oder neigungsverstellbar ausgebildet. Bedienpersonen unterschiedlicher Größe können so die den Bogen aufnehmende Pultoberfläche ihren Sehgewohnheiten entsprechend anpassen. Zusätzlich kann auch die mit dem Pult verbundene Beleuchtungseinrichtung mit der Höhen- und/oder Neigungsverstellung der Pultoberfläche (Auflage für den Bogen) gekoppelt sein.

Bei den mit in der Höhe und/oder Neigung verstellbar ausgeführten Pultauflagen - ggf. gekoppelt mit einer Verstellung der Beleuchtungseinrichtung - müssen unterschiedliche Bedienpersonen die Höhe und/oder Neigung der Auflage jedesmal neu auf ihre Größe bzw. Sehgewohnheiten einstellen. Dies bedingt zeitaufwendige Handhabungen, auch wird eine einmal gefundene optimale Einstellung für eine Bedienperson später nur annähernd bzw. überhaupt nicht mehr gefunden. Gleiches gilt für die Einstellungen der mit dem Pult verbundenen Beleuchtungseinrichtung.

An Abstimmtischen zur visuellen und/oder messtechnischen Qualitätskontrolle sind häufig auch Bedienelemente in Form von Tasten sowie Anzeigeinstrumente angebracht, welche ebenfalls mit der Mechanik zur Höhen- und/oder Neigungsverstellung der den Druckbogen aufnehmenden Unterlage verbunden sind. Auch hier ist eine optimale Erreichbarkeit der Bedienelemente sowie blendfreies Betrachten der auf einem Monitor dargestellten Daten nur bei einer auf die Größe sowie die Sehgewohnheiten der Bedienperson abgestimmten Einstellung gewährleistet.

### [Aufgabe der Erfindung]

Aufgabe der vorliegenden Erfindung ist es daher eine Einrichtung zur Qualitätskontrolle gemäß dem Oberbegriff von Anspruch 1 derartig zu erweitern, so dass eine einfache und schnelle Anpassung an die Seh- und Arbeitsmethoden unterschiedlicher Bedienpersonen möglich ist.

Gelöst wird diese Aufgabe durch die kennzeichnenden Merkmale von Anspruch 1. Weiterbildungen der Erfindung ergeben sich aus den Unteransprüchen.

### [Beispiele]

Gemäß der Erfindung ist vorgesehen, dass die die Druckexemplare aufnehmende Auflage des Bedienpultes motorisch fernverstellbar ausgeführt ist, wobei der Stellmotor mit einer Steuerung in Signalverbindung steht, der gespeicherte Einstellwerte unterschiedlicher Bedienpersonen zuführbar sind. Eine Bedienperson, welche beabsichtigt an dem erfindungsgemäß ausgebildeten Abstimmpult zu arbeiten, kann beispielsweise über die am Abstimmpult angeordneten Bedienelemente die am Monitor darstellbaren und im Leitstandrechner abgespeicherten Einstellwerte der eigenen Person aufrufen und zur Ausführung bringen. Über die Fernverstellung wird die Unterlage für die Druckexemplare in die individuelle und abgespeicherte Einstellung (Höhe und/oder Neigung) verfahren. Gemäß einer bevorzugten Weiterbildung der Erfindung hat die Bedienperson die Möglichkeit über zugeordnete Bedienelemente die so automatisch angefahrene Position (Höhe und/oder Neigung) der Pultoberfläche zusätzlich zu verstellen. Über weitere Bedienhandlungen kann diese Feinabstimmung nach dem Beendigen der Arbeiten am Abstimmpult abgespeichert werden.

Die auf die einzelnen Bedienpersonen abgestimmten Daten für die Einstellung der die Druckexemplare aufnehmenden Oberfläche des Abstimmpultes können auf einem Speicher des im Abstimmpult integrierten Leitstandsrechners abgelegt sein. Die am Abstimmpult arbeitende Bedienperson kann dann über die Tastatur und den Monitor des Leitstandsrechner durch Eingabe eines Namenkürzels, eines Passwortes die individuelle Einstellung aufrufen und zur Ausführung bringen. Die dieser Person zugeordneten Einstelldaten werden dann vom Speicher der Steuerung des zugeordneten Stellmotores zugeführt.

Gemäß einer bevorzugten Ausführungsform der Erfindung kann vorgesehen sein, dass die die Druckexemplare aufnehmende Oberfläche, eine als Monitor ausgebildete Anzeigeeinrichtung und/oder der Anzeigeeinrichtung zugeordnete Bedienelemente (Tastatur) verstellbar sind. In einer einfachen Ausführungsform dieser Ausgestaltungsvariante sind die Anzeigeeinrichtung sowie die zugeordneten Bedienelemente (Monitor, Tastatur) direkt in der fernverstellbar ausgeführten Pultoberfläche angeordnet. Gemäß einer Weiterbildung dieser Erfindungsvariante können die Anzeigeeinrichtung und/oder die Bedienelemente neben der verstellbar ausgeführten Pultoberfläche angeordnet und getriebetechnisch mit dem Verstellmechanismus der Pultoberfläche gekoppelt bzw. durch einen weiteren Stellmotor bewegbar angeordnet sein. Auch bei dieser Ausführungsvariante wird die Höhe und/oder Neigung der Anzeige- und Bedienelemente zur Bedienperson hin entsprechend dessen Größe und Seh- bzw. Arbeitsmethoden individuell eingestellt.

Das Aufrufen und zur Ausführung bringen der auf die Bedienperson abgestimmten Einstellwerte erfolgt entsprechend gespeicherter Werte. Die Werte können auch auf einer Magnetkarte gespeichert sein. Über die auf der Magnetkarte abgespeicherten Daten erfolgt eine Identifikation der jeweiligen Bedienperson, gleichzeitig werden die entweder auf der Magnetkarte oder den auf der Magnetkarte entnehmbaren und auf einem Massenspeicher abgelegten Werten zuordenbaren Einstelldaten über den oder die Stellantriebe zur Ausführung gebracht.

Gemäß einer weiteren bevorzugten Ausführungsform der Erfindung ist vorgesehen, dass nach dem Abschalten der Maschine sowie eines im Abstimmpult untergebrachten Rechners, über welchen die Verstellung der Auflage für die Druckexemplare erfolgt, die Pultoberfläche sowie die ggf. mit der Pultoberfläche gekoppelten weiteren Einrichtungen in eine Grundstellung gefahren werden. Bei einem in der Höhe verstellbaren Abstimmpult kann dies die niedrigste Position sein. Sind im Abstimmpult fernverstellbar ebenfalls Anzeige- und Bedienelemente zugeordnet, so ist es insbesondere im Fall von verstellbaren Anzeigeelementen möglich, dass diese in eine Position verfahren werden, bei welcher die Verschmutzung durch Staub oder sonstige absetzbaren Stoffe am geringsten ist.

Gemäß einer weiteren bevorzugten Ausführungsform der Erfindung ist vorgesehen, dass mit der die Druckexemplare aufnehmenden Oberfläche des Abstimmpultes ebenfalls fernverstellbar eine Beleuchtungseinrichtung gekoppelt ist. Durch das Verstellen der die Druckexemplare aufnehmenden Oberfläche des Abstimmpultes wird so zwecks optimaler Ausleuchtung die mit der Pultoberfläche gekoppelte Beleuchtung mit angehoben und/oder verschwenkt. Auch bei dieser Ausführungsform kann eine getriebetechnische Kopplung der Beleuchtungseinrichtung mit der die Druckexemplare aufnehmenden Oberseite des Abstimmpultes vorgesehen sein. Die sich entsprechend der Verstellung der die Druckexemplare aufnehmenden Oberseite des Abstimmpultes verstellende Beleuchtungseinrichtung kann aber auch durch einen zugeordneten Stellmotor in der Höhe und/oder Neigung verstellt werden.

Des weiteren erfolgt die Erläuterung eines Ausführungsbeispiels der Erfindung anhand der Zeichnung.

Die Figur zeigt ein erfindungsgemäß ausgebildetes Abstimmpult mit in Höhe und/oder Neigung verstellbarer Auflage für Drukkexemplare.

Ein einer nicht dargestellten Druckmaschine zugeordnetes Abstimmpult 1 zur visuellen und/oder messtechnischen Qualitätskontrolle weist an seiner Oberseite eine als Platte ausgebildete Auflage 2 für Druckexemplare auf. Auf diese Auflage 2 können Druckbogen aufgelegt und von einer Bedienperson begutachtet werden. Dem Abstimmpult 1 mit der die Druckexemplare aufnehmenden Auflage 2 sind zusätzlich Beleuchtungseinrichtungen zugeordnet, die in der Figur nicht dargestellt sind.

Der Auflage 2 des Abstimmpultes 1 ist ein Stellantrieb 3 zugeordnet, vermittels dem die Auflage 2 in der Höhe und/oder Neigung gegenüber einer Bedienperson verstellbar ist. Der Stellantrieb 3 ist beispielsweise als ein Elektromotor ausgebildet, der über eine Gewindespindel die entsprechende Verstellung der Auflage 2 bewirkt. Die die Auflage 2 mit dem Abstimmpult 1 verbindende Gelenke bzw. Führungen sind in der Figur nicht dargestellt.

Der Stellantrieb 3 steht mit einer Steuerung 4 in Signalverbindung, welcher ihrerseits ein Speicher 5 zugeordnet ist. Im Speicher 5 sind zu verschiedenen Bedienpersonen Einstellwerte abgespeichert, welche über den Stellantrieb 3 zu einer individuellen Höhen- und/oder Neigungseinstellung der Auflage 2 aufrufbar und zur Ausführung bringbar sind. Die Steuerung 4 steht ferner mit einer Anzeigeeinrichtung 7 (Monitor) sowie Bedienelementen 6 (Tastatur) in Signalverbindung. Eine Bedienperson, welche Druckbogen auf der Auflage 2 des Abstimmpultes 1 begutachten möchte, kann somit über die Bedienelemente 6 durch Eingabe des Namens, eines Namenskurzzeichens oder eines Passwortes die im Speicher 5 abgelegte individuelle Einstellung der Auflage 2 aufrufen und über den Stellantrieb 3 zur Einstellung bringen.

Der Speicher 5 kann ein Festplattenspeicher des im Abstimmpult 1 untergebrachten Leitstandsrechner sein. Alternativ ist es auch möglich, dass der Speicher 5 als ein Magnetkartenspeicher ausgebildet ist, welche die entsprechende Bedienperson bei Inbetriebnehmen des Abstimmpultes 1 bzw. der Druckmaschine in ein Lesegerät einzulegen hat. Die über den Stellantrieb 3 aktivierbaren Einstellwerte der Auflage 2 werden dann von diesem Speicher 5 in der bereits zuvorstehend geschilderten Weise entnommen und zur Ausführung gebracht.

### [Bezugszeichenliste]

- 1: Abstimmpult
- 2: Auflage
- 3: Stellantrieb
- 4: Steuerung
- 5: Speicher
- 6: Bedienelemente (Tastatur)
- 7: Anzeigeeinrichtung (Monitor)

## Patentansprüche

1. Einrichtung zur Qualitätskontrolle an Druckexemplaren,mit einer an der Oberseite eines Abstimmpultes (1) einer Druckmaschine angebrachten und in der Höhe und/oder Neigung verstellbaren Auflage (2) für Druckexemplare, der ein Stellantrieb (3) zugeordnet ist,
**dadurch gekennzeichnet,**
**dass** dem Stellantrieb (3) der Auflage (2) eine Steuerung (4) in einem Leitstand der Druckmaschine bzw. in einem Rechner des Abstimmpultes (1) vorgeordnet ist, wobei der Steuerung (4) des Stellantriebes (3) die Höhe und/oder Neigung der Auflage (2) verändernde Einstellwerte eines Speichers (5) abhängig von einer Eingabehandlung oder einer Bereitstellung einer Speicherkarte durch eine Bedienperson zuführbar sind, wobei der Steuerung (4) zur Auswahl und Aktivierung der im Speicher (5) abgelegten Einstellwerte eine Anzeigeeinrichtung (7) und/oder Bedienelemente (6) zugeordnet sind.

2. Einrichtung nach Anspruch 1,
**dadurch gekennzeichnet,**
**dass** der Speicher (5) zeitweise mit der Steuerung (4) des Stellantriebes (3) verbindbar ist.

## Claims

1. Device for quality control of printed samples with a depositing area (2) for printed samples on the upper side of a checking desk (1) of a printing machine which is adjustable for height and/or inclination to which is assigned a positioning drive (3)
**characterized in that**
a control unit (4) in a control station of the printing machine or in a computer in the checking desk (1) is positioned ahead of the positioning drive (3) for the depositing area (2), where the setting values for adjusting the height and/or inclination of the depositing area (2) can be passed from a memory (5) to the control unit (4) of the positioning drive (3) of the depositing area (2) - this being dependent upon the input of data by or the availability of a memory card to an operator - where a display device (7) and/or operating elements (6) are assigned to the control unit (4) for selecting and activating the setting values held in the memory (5).

2. Device according to Claim 1
**characterized in that**
at times the memory (5) is capable of being connected to the control unit (4) of the positioning drive (3).

## Revendications

1. Dispositif de contrôle de la qualité d'exemplaires imprimés, comprenant un support (2) pour exemplaires imprimés monté sur le côté supérieur d'un pupitre de réglage (1) d'une machine d'impression et déplaçable en hauteur et/ou en inclinaison, auquel est associé un entraînement de réglage (3),
**caractérisé en ce que**
l'on monte avant l'entraînement de réglage (3) du support (2) une commande (4) dans un poste de contrôle de la machine d'impression ou dans un ordinateur du pupitre de réglage (1), des valeurs d'ajustement d'une mémoire (5) modifiant la hauteur et/ou l'inclinaison du support (2) pouvant être acheminées à la commande (4) de l'entraînement de réglage (3) en fonction d'une opération d'entrée ou de la fourniture d'une carte mémoire par un opérateur, un dispositif d'affichage (7) et/ou des éléments de commande (6) étant associés à la commande (4) pour la sélection et l'activation des valeurs d'ajustement stockées dans la mémoire (5).

2. Dispositif selon la revendication 1,
**caractérisé en ce que**
la mémoire (5) peut être connectée temporairement à la commande (4) de l'entraînement de réglage (3).
